# FASCICULE DE BREVET EUROPEEN

(11) **EP 0 484 207 B1**
(45) Date de publication et mention de la délivrance du brevet: **11.01.1995**
(21) Numéro de dépôt: 91402833.7
(22) Date de dépôt: 23.10.1991
(51) Int. Cl.: E21B 43/12, E21B 43/30

(54) **Méthode pour favoriser la production d'effluents d'une zone de production**
Verfahren zum Befördern der Produktion einer Flüssigkeit in einer Produktionszone
Method to promote the production of a fluid in a production zone

(30) Priorité: 02.11.1990 FR 9013691
(43) Date de publication de la demande: 06.05.1992
(73) Titulaire: INSTITUT FRANCAIS DU PETROLE, 92502 Rueil-Malmaison (FR)
(72) Inventeur: Gadelle, Claude, F-92500 Rueil-Malmaison (FR); Lessi, Jacques, F-78580 Maule (FR)

(56) Documents cités:
- EP-A- 0 364 362
- FR-A- 2 631 379
- US-A- 4 565 245
- US-A- 4 878 539

## Description

La présente invention porte sur une méthode pour favoriser par création d'une dépression, la production d'effluents d'une zone de production traversée par au moins un puits ou drain dévié, telle qu'une zone pétrolifère. On désigne par puits dévié tout puits dont une partie au moins est sensiblement horizontale ou peu inclinée par rapport à l'horizontale.

Un des intérêts des puits déviés est de permettre un meilleur balayage des effluents pétroliers contenus dans les formations traversées et donc d'améliorer la récupération.

La récupération optimale, pour un mécanisme de balayage donné, est obtenue quand le front de balayage se déplace parallèlement au drain dévié. La régularité du front de balayage est parfois difficile à conserver en raison d'hétérogénéités du réservoir, telles que des fractures ou chenaux etc, des modifications de la géométrie du drain ou encore de perturbations liées aux écoulements dans le drain telles que des pertes de charge.

Une méthode connue pour balayer une zone de production est d'y descendre un dispositif de pompage pour aspirer au dehors les effluents quand la pression dans la formation devient insuffisante. Le puits dévié qui la traverse est équipé d'un tube de cuvelage ou casing qui est perforé dans sa partie qui traverse la zone de production. Un tube de production est descendu jusque dans la zone à activer. Quand c'est nécessaire, une pompe est intercalée sur le tube de manière à créer une dépression. Un exemple de dispositif de pompage est décrit par exemple dans la demande de brevet français FR-A-2 631 379. La dépression créée par un tel tube est maximale au voisinage de son extrémité inférieure et, du fait des pertes de charge, elle diminue rapidement avec l'éloignement si bien que la pression d'aspiration devient vite insuffisante pour obtenir un balayage correct de la zone de production.

Il est souvent difficile dans la pratique d'augmenter la dépression à la sortie inférieure du tube de manière à obtenir une dépression suffisante en tous points de la zone à activer, soit pour des raisons liés à l'installation de pompage proprement dite, soit du fait de la structure de la zone activée. Dans certains bassins en effet, la couche contenant l'huile est relativement mince. Elle est bordée d'un côté d'une accumulation de gaz ou d'une couche aquifère. Elle peut encore se trouver entre une accumulation de gaz et une couche aquifère. Une dépression trop forte au débouché du tube a pour effet dans ce cas, de faire venir aussi le gaz ou l'eau des couches adjacentes.

La méthode selon l'invention permet de favoriser par création d'une dépression, la production d'effluents hors d'une zone de production traversée par au moins un puits ou drain dévié équipé d'un tube de cuvelage pourvu de perforations distribuées le long d'une zone de production.

La méthode comporte la descente dans le puits d'un tube de production associé à des moyens d'établissement d'une dépression, la partie inférieure du tube de production étant pourvue d'au moins une ouverture, et elle est caractérisée en ce que l'on dose la dépression appliquée à un emplacement déterminé du puits traversant ladite zone de production en déplaçant ladite ouverture du tube de production jusqu'à une position à une distance de cet emplacement du puits et/ou en manoeuvrant des moyens pour faire varier plus ou moins l'aire de ladite ouverture, la distance et l'aire de l'ouverture du tube de production étant choisies de façon que la perte de charge qui se produit du fait de cette distance, par rapport à la dépression régnant effectivement à l'ouverture du tube de production, permette d'obtenir la dépression recherchée.

Suivant un mode de réalisation, on dispose un tube de production pourvu d'une pluralité d'ouvertures, au moins une partie d'entre elles étant pourvues de moyens pour modifier leurs aires, et on positionne les ouvertures à des positions respectives définies et/ou le contrôle de leurs aires respectives, de manière que les pertes de charges combinées résultant des distances entre les ouvertures et tous les emplacements de la zone à favoriser, permettent d'obtenir ladite distribution de pression.

Suivant un autre mode de réalisation, on peut utiliser aussi un tube de production comportant une distribution d'ouvertures latérales variables le long du tube.

Suivant un autre mode de réalisation, on peut en outre utiliser un tube de cuvelage perforé tel que la répartition des perforations et/ou leurs aires respectives permettent d'obtenir un dosage déterminé des dépressions le long d'une portion du puits.

Avec le dosage de la dépression obtenu par déplacement des points d'aspiration relativement aux différents emplacements le long du drain ou par variation des aires d'aspiration, on arrive à adapter l'activation en fonction de la configuration de la zone de production et/ou du drain qui le traverse.

D'autres caractéristiques et avantages de la méthode selon l'invention apparaîtront mieux à la lecture de la description ci-après de modes de mise en oeuvre décrits à titre d'exemples non limitatifs, en se référant aux dessins annexés où :
- la Fig.1 montre schématiquement une partie d'un drain de production ou est installé un équipement d'activation par pompage,
- la Fig.2 montre la variation de la dépression de pompage le long du drain quand le tube de pompage comporte une seule ouverture d'extrémité;
- la Fig.3 montre un premier mode de mise en oeuvre de la méthode où l'on utilise un moyen de régulation de l'aspiration permettant un meilleur balayage de la zone de production;
- la Fig.4 montre un exemple de la variation mieux régulée obtenue avec le moyen de régulation de la Fig.3; et
- la Fig.5 montre schématiquement un autre moyen approprié pour obtenir une meilleur balayage d'une zone de production.

La méthode concerne le balayage d'une zone productrice par création d'une dépression dans une formation 1 mise en production. La formation est traversée (Fig.2) par un puits ou drain dévié 2 dont la partie inférieure est horizontale ou à faible inclinaison par rapport à l'horizontale. Le puits est en général pourvu d'un tube de cuvelage ou casing perforé 3 dans sa partie qui traverse la zone de production. Un tube de production 4 est descendu jusque dans la zone à activer. Une pompe 5 est intercalée sur le tube de manière à créer une dépression. Un exemple de dispositif de pompage est décrit par exemple dans la demande de brevet français non prépubliée EN. 90/08.270. La dépression dp créée est maximale au voisinage de l'extrémité inférieure 6 du tube 4 (Fig.2) et, du fait des pertes de charge, elle diminue avec l'éloignement d (Fig.2), si bien que la pression d'aspiration devient insuffisante pour obtenir un balayage correct de la zone de production.

Comme on l'a vu, il est souvent difficile dans la pratique d'augmenter la dépression à la sortie inférieure du tube de manière à obtenir une dépression suffisante en tous points de la zone à activer, soit pour des raisons liés à l'installation de pompage quand on doit activer le puits en production, soit du fait de la structure de la zone activée où la couche contenant l'huile est relativement mince et bordée d'un côté d'une accumulation de gaz ou d'une couche aquifère, soit entre elles.

Un premier mode de mise en oeuvre de la méthode consiste à déplacer l'extrémité inférieure du tube 4 débouchant dans la zone de production, de manière qu'en tout emplacement du drain, on obtienne une dépression suffisante pour favoriser les venues d'huile avec un bon balayage de la zone, sans pour autant créer d'autres afflux indésirables. Avec ce mode de réalisation, on joue sur la position relative des emplacements du drain par rapport à l'ouverture d'aspiration.

Un deuxième mode de mise en oeuvre de la méthode consiste à utiliser un tube 7 dont la partie traversant la zone de production est pourvue d'une pluralité d'ouvertures 8 (Fig.3) à ouverture sélective. On peut utiliser par exemple un tube pourvu d'ouvertures latérales qui peuvent être masquées et démasquées à volonté par action sur des vannes 9 telles que des vannes à chemise coulissante comme il est décrit dans la demande de brevet publiée FR 2 626 614. Par un coulissement de la chemise, on peut découvrir les ouvertures 8 soit partiellement (vanne 9A) soit en totalité (vanne 9B). Avec un tube à ouvertures multiples, l'ouverture sélective d'une des vannes a pour effet d'accroître localement la dépression (Fig.4) et de régulariser le balayage au voisinage de la nouvelle ouverture.

Pour obtenir en un emplacement du drain une certaine dépression, on peut jouer sur deux facteurs influant sur la perte de charge obtenue. Le premier est la distance séparant cet emplacement de l'ouverture d'aspiration 6,8 et l'on peut choisir celle des ouvertures latérales du tube qui est à la distance convenable. Le deuxième facteur est l'aire d'aspiration et l'on peut la modifier en ouvrant plus ou moins une des vannes 9 et/ou en modifiant le nombre de vannes ouvertes.

On peut aussi combiner les deux modes de réalisation en déplaçant plus ou moins le long du drain un tube pourvu d'ouvertures commandées.

Suivant un autre mode de réalisation (Fig. 5), on utilise un tube de production 10 perforé sur une partie de sa longueur avec une distribution de perforations latérales 11 variable le long du tube. La densité de perforations et/ou leurs aires sont choisis pour obtenir une distribution de dépressions adaptée à la configuration du puits.

On ne sortirait pas du cadre de l'invention en utilisant un cuvelage ou casing 3 pourvu de perforations latérales avec une distribution de perforations 12 variable le long du casing, de manière à obtenir une distribution appropriée de dépressions le long du drain.

## Revendications

1. Méthode pour favoriser par création d'une dépression, la production d'effluents hors d'une zone de production (1) traversée par au moins un puits ou drain dévié (2), équipé d'un tube de cuvelage (3) pourvu de perforations distribuées le long d'une zone de production, comportant la descente dans le puits d'un tube de production (4) associé à des moyens (5) d'établissement d'une dépression, la partie inférieure de ce tube de production étant pourvue d'au moins une ouverture, la méthode étant caractérisée en ce que l'on dose la dépression appliquée à un emplacement déterminé du puits traversant ladite une zone de production, en déplacant ladite ouverture du tube de production jusqu'à une position à une distance de cet emplacement du puits et/ou en manoeuvrant des moyens pour faire varier plus ou moins l'aire de ladite ouverture, la distance et l'aire de l'ouverture du tube de production étant choisies de façon que la perte de charge qui se produit du fait de cette distance, par rapport à la dépression régnant effectivement à l'ouverture du tube de production, permette d'obtenir la dépression recherchée.

2. Méthode selon la revendication 1, caractérisée en ce que l'on dispose un tube de production pourvu d'une pluralité d'ouvertures (8), au moins une partie d'entre elles étant pourvues de moyens (9) pour modifier leurs aires, la méthode comportant le positionnement des ouvertures à des positions respectives définies et/ou le contrôle de leurs aires respectives, de manière que les pertes de charges combinées résultant des distances entre les ouvertures et tous les emplacements de la zone à favoriser, permettent d'obtenir ladite distribution de pression.

3. Méthode selon la revendication précédente, caractérisée en ce que l'on utilise un tube de production (5) comportant une distribution d'ouvertures latérales variable le long du tube.

4. Méthode selon l'une des revendications précédentes, caractérisée en ce que l'on utilise un tube de cuvelage (4) perforé tel que la répartition des perforations et/ou leurs aires respectives permettent d'obtenir un dosage déterminé des dépressions le long d'une portion du puits.

## Claims

1. A method for stimulating the production of effluent by creating a depression in a production zone (1) crossed by at least one inclined well or drain (2) fitted with a lining tube (3) having perforations distributed over the length of a production zone, consisting in lowering into the well a production tube (4) connected to means (5) for establishing a depression, the lower part of this production tube being provided with at least one opening, the method being characterised in that the degree of depression applied at a given location of the well crossing the production zone is varied by moving this opening in the production tube to a position at a distance from this location in the well and/or by operating the means in such a way as to increase or decrease the aperture of this opening, the distance and the aperture of the opening in the production tube being selected so that the fall-off in pressure produced because of the distance in relation to the actual depression prevailing at the opening of the production tube enables the required depression level to be obtained.

2. A method in accordance with claim 1, characterised in that a production tube is used that is provided with a plurality of openings (8), at least a part of which are provided with means (9) for modifying their aperture, wherein the method involves positioning the openings at given respective locations and/or controlling their respective apertures so that in combination the fall-off in pressure caused by the distance between the openings and all the locations in the zone to be stimulated allow the pressure to be distributed.

3. A method in accordance with the previous claim, characterised in that a production tube (5) having a variable distribution of lateral openings along the tube is used.

4. A method in accordance with one of the previous claims, characterised in that a lining tube (4) is used perforated in such a way that the distribution of perforations and/or their respective apertures enable given degrees of depression to be obtained along a section of the well.

## Patentansprüche

1. Verfahren zum Begünstigen der Produktion von Abströmen durch Erzeugung eines Unterdrucks, aus einer Produktionszone (1), die durch wenigstens ein abgelenktes Bohrloch oder eine abgelenkte Abflußbohrung oder einen Drain (2) durchsetzt ist, welches mit einem Ausbaurohr (3) ausgestattet ist, das mit Perforationen versehen ist, die längs einer Produktionszone verteilt sind, umfassend: das Hinablassen in das Bohrloch eines Produktionsrohrs (4) in Zuordnung zu Mitteln (5), die einen Unterdruck herstellen, wobei der Unterteil dieses Produktionsrohrs mit wenigstens einer Öffnung versehen ist, wobei das Verfahren sich dadurch auszeichnet, daß man den an einem bestimmten Ort des diese eine Produktionszone durchsetzenden Bohrlochs aufgebrachten Unterdruck dosiert, indem man diese Öffnung des Produktionsrohrs bis in eine Stellung unter einer Entfernung von diesem Ort des Bohrlochs verschiebt bzw. bewegt und/oder indem man Mittel betätigt, die mehr oder weniger die (Querschnitts)fläche dieser Öffnung variieren lassen, wobei die Entfernung und die (Querschnitts)fläche der Öffnung des Produktionsrohrs derart gewählt werden, daß der Druckverlust, der sich aufgrund der Tatsache dieser Entfernung einstellt, bezogen auf den effektiv an der Öffnung des Produktionsrohrs herrschenden Unterdruck ermöglicht, den gewünschten Unterdruck zu erhalten.

2. Verfahren nach Anspruch 1, dadurch gekennzeichnet, daß man ein Produktionsrohr, das mit einer Vielzahl von Öffnungen (8) versehen ist, anordnet, wobei wenigstens ein Teil dieser Öffnungen mit Mitteln (9) zur Modifizierung ihrer (Querschnitts)flächen versehen ist, wobei das Verfahren die Positionierung der Öffnungen in jeweiligen definierten Positionen und/oder die Regelung ihrer jeweiligen (Querschnitts)flächen derart umfaßt, daß die kombinierten Druckverluste, die aus den Entfernungen zwischen den Öffnungen resultieren und sämtliche Orte der zu begünstigenden Zonen es ermöglichen, diese Druckverteilung zu erhalten.

3. Verfahren nach dem vorhergehenden Anspruch, dadurch gekennzeichnet, daß man ein Produktionsrohr (5) verwendet, das eine variable Verteilung seitlicher Öffnungen längs des Rohres umfaßt.

4. Verfahren nach einem der vorhergehenden Ansprüche, dadurch gekennzeichnet, daß man ein so perforiertes Ausbaurohr (4) verwendet, daß die Verteilung der Perforationen und/oder ihrer jeweiligen Querschnittsflächen eine bestimmte Dosierung der Unterdrücke längs eines Teils des Bohrlochs zu erhalten gestatten.
